# EUROPÄISCHE PATENTSCHRIFT

(11) **EP 1 815 460 B1**
(45) Veröffentlichungstag und Bekanntmachung des Hinweises auf die Patenterteilung: **12.10.2011**
(21) Anmeldenummer: 05819195.8
(22) Anmeldetag: 16.11.2005
(51) Int. Cl.: G10K 11/172

(54) **DECKSCHICHT UND PANEEL MIT SCHALLABSORBIERENDEN EIGENSCHAFTEN SOWIE VERFAHREN ZU DEREN HERSTELLUNG**
COVER LAYER AND PANEL WITH SOUND-ABSORPTION PROPERTIES AND METHOD FOR PRODUCING SAID LAYER AND PANEL
COUCHE DE REVETEMENT, PANNEAU A PROPRIETES D'ABSORPTION ACOUSTIQUE ET PROCEDE POUR LES PRODUIRE

(30) Priorität: 24.11.2004 DE 202004018241 U
(43) Veröffentlichungstag der Anmeldung: 08.08.2007
(62) Teilanmeldung aus: 07110170.3
(73) Patentinhaber: Fritz Egger GmbH & Co. OG, 3105 Unterradlberg (AT)
(72) Erfinder: EICHHORN, Adrian, 63607 Wächtersbach (DE)
(74) Vertreter: Cohausz & Florack
(86) Internationale Anmeldenummer: PCT/EP2005/012286
(87) Internationale Veröffentlichungsnummer: WO 2006/056351

(56) Entgegenhaltungen:
- EP-A- 1 020 846
- WO-A-94/20292
- DE-A1- 19 857 419
- US-A- 3 770 560
- US-A- 3 991 848
- US-A- 5 422 446
- US-B1- 6 213 252

## Beschreibung

Die Erfindung betrifft ein Verfahren zum Herstellen eines flächigen Paneels mit schallabsorbierenden Eigenschaften, bei dem in eine Trägerplatte Kanäle eingebracht werden, die eine erste Seite der Trägerplatte mit einer zweiten Seite der Trägerplatte verbinden, und bei dem die erste Seite der Trägerplatte mit ersten Nuten und mit zweiten Nuten versehen wird. Ferner betrifft die Erfindung ein entsprechendes Paneel mit schallabsorbierenden Eigenschaften, mit einer Trägerplatte, mit in der Trägerplatte angeordneten Kanälen, die eine erste Seite der Trägerplatte mit einer zweiten Seite der Trägerplatte verbinden und mit in der ersten Seite der Trägerplatte angeordneten ersten Nuten und zweiten Nuten. Ein solches Verfahren und Paneel ist beispielsweise aus der DE 198 57 419 A1 bekannt.

Um die Akustik von Räumen zu verbessern, werden Wände und Decken mit schallabsorbierenden Paneelen verkleidet. Die Anwendungen betreffen dabei beispielsweise sowohl Konzerträume, Besprechungsräume als auch Arbeitsräume. Ebenso können Fahrzeuginneräume mit schallabsorbierenden Verkleidungen ausgestattet werden.

Ein Maß für die Qualität der Akustik in einem Raum ist die so genannte Nachhallzeit. Dabei handelt es sich um die Zeitdauer, die verstreicht, bis ein Schallpegel ausgehend von einem Ausgangswert um einen vorgegebenen Wert sinkt. Die Nachhallzeit ist dabei von der Frequenz des Schalls abhängig.

Aus dem Stand der Technik ist es bekannt, dass die Paneelen dann eine gute Schallabsorptionsfähigkeit besitzen, wenn sie eine große Porosität aufweisen. Damit wird der eindringende Schall in den durch die Porosität erzeugten Hohlräumen aufgenommen und verteilt. Der wesentliche Anteil des Schalls im Paneel wird also absorbiert und nicht wieder in den Raum reflektiert.

Zumeist bestehen die schallabsorbierenden Paneelen aus einem komplexen Aufbau, wobei eine die Sichtseite des Paneeles bildende Deckschicht vorgesehen ist, die mit einer Mehrzahl von Löchern versehen ist. Durch die Löcher dringt der Schall in das Innere des Aufbaus des Paneels ein.

Bei der Herstellung des Aufbaus des Paneels wird die Deckschicht auf eine Trägerplatte durch Verkleben aufgebracht. Dazu wird die Deckschicht, die bereits mit den Löchern versehen ist, mit einer Klebstofflage versehen. Das Aufbringen der Klebstofflage hat aber den Nachteil, dass der Klebstoff flächig aufgebracht wird, so dass ein Teil der in der Deckschicht angeordneten Löcher wieder verschlossen wird.

Die bisher verwendeten Trägerplatten bestehen aus einem besonders porösem Material, also nicht aus einem standardmäßig verfügbarem Material. Die Herstellung der schallabsorbierenden Paneelen ist also teuer, da ein spezielles Plattenmaterial verwendet wird. Beispielsweise ist es bekannt, dass eine Spanplatte mit einer besonders geringen Dichte als Trägerplatte verwendet wird. Ebenso ist es bekannt, eine Mineralwolleschicht oder anderes Dämmmaterial innerhalb einer Rahmenkonstruktion anzuordnen und diese zu den Seitenflächen hin mit den gelochten Deckschichten abzudecken.

Das Ziel dieser Bemühungen ist jeweils, den in das Paneel eingedrungenen Schall nicht wieder auf die Raumseite austreten zu lassen, sondern innerhalb des Volumens des Paneels zu absorbieren oder an die vom Raum abgewandte Seite des Paneels wieder abzugeben.

Aus dem Stand der Technik der EP 0 504 629 B2 ist eine schallabsorbierende Platte bekannt, wobei in der Platte Kanäle angeordnet sind, die eine erste Seite der Trägerplatte mit einer zweiten Seite der Platte verbinden. Ebenso sind in der ersten Seite der Platte Nuten angeordnet, wobei die Nuten und die Kanäle so zueinander angeordnet sind, dass die Kanäle mit jeweils mindestens einer Nut verbunden sind. Der durch die Nuten geleitete Schall wird durch die Kanäle auf die andere Plattenseite geleitet und somit von der ersten Seite, der Sichtseite weggeleitet.

Zunächst weist die zuvor beschrieben Platte den Nachteil auf, dass diese nur zusammen mit einer Rahmenkonstruktion zu verwenden ist, da die eigentliche Schallabsorption in einer Stein- oder Glaswollmatraze erfolgt. Diese lässt sich nicht ohne Weiteres an die Platte anbinden, so dass es einer zusätzlichen Halte- und Verstärkungskonstruktion bedarf. Ebenso ist es nachteilig, dass das Paneel nur von einer Sichtseite her genutzt werden kann, während die von der Sichtseite abgewandte Seite nur in Richtung einer Wand oder einer Decke ausgerichtet ist.

Ein weiterer Nachteil dieser Platte ist einerseits die fehlende Möglichkeit einer geeigneten Oberflächengestaltung, da die Sichtseite des Paneels mit der Nuten- und Kanalstruktur direkt sichtbar ist. Zum anderen besteht ein Nachteil darin, dass dieses Paneel dann, wenn es zugeschnitten wird und ein Trennschnitt entlang einer der Nuten verläuft, die Seitenfläche nur noch eine geringe Oberfläche besitzt. Dadurch wird ein Beschichten der Seitenfläche erschwert oder gar ganz unmöglich.

Ähnliches gilt auch für die DE 198 57 419 A1, die bereits eingangs genannt wurde und bei der auch das Problem besteht, dass in dem Fall, dass bei individuellem Zuschnitt eines Paneels ein Schnitt in einer Nut verläuft und die so erzeugte Seitenkante eine andere Form und einen anderen Querschnitt als die anderen drei Seitenkanten hat. Auch sind die Form und der Querschnitt im ungünstigsten Fall so ausgebildet, dass die Stabilität der Seitenkante für einen nachfolgenden Beschichtungsvorgang nicht ausreichend hoch ist und zu einer Beschädigung der Seitenkante bzw. des Paneels führen kann, die zu einer negativen Beeinflussung der akustischen Eigenschaften führt.

Der Erfindung liegt daher das technische Problem zugrunde, ein Paneel sowie ein Verfahren zu dessen Herstellung zu verbessern, so dass die Schallabsorptionseigenschaften verbessert werden.

Das oben aufgezeigte technische Problem wird erfindungsgemäß bei einem Verfahren gemäß Anspruch 1 zum Herstellen eines flächigen Paneels mit schallabsorbierenden Eigenschaften der eingangs genannten Art dadurch gelöst, dass die ersten Nuten in einer ersten Richtung ausgerichtet sind, wobei die erste Richtung unter einem Winkel zwischen 10° und 45° zu jeweils einer der Seitenkanten der Trägerplatte verläuft, dass die zweiten Nuten in einer zweiten Richtung ausgerichtet sind, wobei die zweite Richtung unter einem Winkel zwischen 30° und 45° zu jeweils einer der Seitenkanten der Trägerplatte verläuft, und dass die ersten Nuten, die zweiten Nuten und die Kanäle so zueinander angeordnet sind, dass die Kanäle jeweils mit einer der ersten Nuten und einer der zweiten Nuten in einem Kreuzungsbereich der ersten und zweiten Nuten verbunden sind. Dabei ist jeweils der spitzere Winkel zu einer der Seitenkanten maßgeblich, zur anderen Seitenkante ist der Winkel naturgemäß größer.

Ausgestaltungen des erfindungsgemäßen Verfahrens sind Gegenstand der Unteransprüche und werden im Folgenden beschrieben.

Durch die Auswahl des Winkelbereiches des Verlaufes der Nuten in Bezug auf die Seitenkanten wird gewährleistet, dass bei einer üblichen rechteckigen Form der Paneelen die Nuten unter einem Mindestwinkel zur Seitenkante verlaufen. Dadurch wird gewährleistet, dass bei einem individuellen Zuschnitt des Paneels nach dem Abschneiden eines Streifens in jedem Fall gewährleistet ist, dass die dann entstehende Seitenkante in der Querschnittsfläche betrachtet genügend Material der Trägerplatte aufweist. Somit kann die Seitenkante auch bis zur Kantenlinie mit der ersten und zweiten Seite zuverlässig und stabil mit einer Beschichtung, insbesondere einer Deckschicht versehen werden. Als eine Grenze wird 10° genannt, da bei einem Nutenverlauf unter einem Winkel von 10° Abschnitte von Trägerplattenmaterial, die nicht von einer Nut eingenommen werden, mit einem zu spitzen Winkel zur Seitenkante entstehen. Dabei entstünde dann die Gefahr, dass das Material abrechen könnt. In dem angegebenen Bereich größer als 30° wird diese Gefahr weiter vermindert. Der genaue Winkel von 45 ° stellt wegen der Symmetrie der entstehenden Nuten- und Kanalstruktur eine besonders bevorzugte Ausgestaltung dar.

Die Nuten und Kanäle haben dabei die Funktion, dass der auf die Oberfläche auftreffende Schall eingefangen und geleitet wird, so dass ein Anteil des Schalls auf die der Schallquelle abgewandte Seite des Paneels geleitet wird. Die Kanäle bündeln den Schall, der dann durch die Kanäle auf die andere Seite gelangt. Dazu sind die Kanäle jeweils mindestens einer Nut verbunden. Dieses bedeutet, dass sich das vom Kanal eingenommene Volumen mit dem von der Nut umschlossenen Volumen überschneidet. Es besteht also eine strömungstechnische Verbindung zwischen dem Kanal und der jeweiligen Nut. Mit anderen Worten, in einer Draufsicht auf die Seite überschneiden sich die Nut und der jeweilige Kanal zumindest teilweise.

Das Einbringen der Nuten wird in herkömmlicher Weise durch Schneidmesser oder Fräser durchgeführt. Die Kanäle werden dagegen bevorzugt durch Bohren, aber auch durch Fräsen in die Trägerplatte eingebracht. Bei geeigneten Materialien kommt auch eine Laserbearbeitung in Frage. Sämtliche weitere Techniken zum Einbringen von derartigen Strukturen können hier ebenfalls angewendet werden.

Eine weitere bevorzugte Ausgestaltung des Verfahrens besteht darin, dass die erste Seite der Trägerplatte mit ersten Nuten versehen wird, wobei die ersten Nuten in einer ersten Richtung ausgerichtet werden, und dass die erste Seite der Trägerplatte mit zweiten Nuten versehen wird, wobei die zweiten Nuten in einer zweiten Richtung ausgerichtet werden und wobei die zweite Richtung unter einem Winkel zur ersten Richtung ausgerichtet wird. Die Kanäle, die ersten Nuten und die zweiten Nuten sind so zueinander angeordnet, dass zumindest ein Teil der Kanäle mit jeweils mindestens einer Nut verbunden sind. In bevorzugter Weise verlaufen die erste Richtung und/oder die zweite Richtung unter einem Winkel von größer 30°, insbesondere unter einem Winkel von 45° zu jeweils einer der Seitenkanten der Trägerplatte. Dabei ist es beabsichtigt, dass beide Richtungen deutlich vom rechten Winkel zur Seitenkante abweichen.

Das Material der Trägerplatte kann nahezu beliebig gewählt werden. Die grundsätzliche Bedingung an der Material liegt darin, dass eine Bearbeitung der Oberflächen durch das Einbringen der Nuten und Kanäle möglich ist.

Die Trägerplatte besteht bevorzugt aus Holz oder aus einem Holzwerkstoff, insbesondere einer Spanplatte, einer Oriented Strand Board Platte (OSB-Platte), einer mitteldichten Faserplatte (MDF-Platte), einer hochdichten Faserplatte (HDF-Platte), einer Hartfaserplatte, einer Sperrholzplatte oder einer anorganisch gebundenen, vorzugsweise zementgebundenen Spanplatte.

Ebenso kann die Trägerplatte aus einem Kunststoff oder aus einer Gipsverbundplatte bestehen.

Eine weitere bevorzugte Ausführungsform der Trägerplatte besteht darin, dass das Material der Trägerplatte brandhemmende Eigenschaften aufweist. Gerade für Innenräume in öffentlichen Gebäuden, wie Konzert- oder Vortragssäle, stellt diese Eigenschaft eine notwendige Maßnahme dar.

Die Trägerplatte weist vorzugsweise eine Dicke von 5 bis 50 mm, insbesondere 5 bis 30, vorzugsweise von 10 bis 20 mm auf. Die Dicke ist dabei jeweils an das zu lösende akustische Problem bzw. an die Größe der abzudeckenden Fläche angepasst. Da die Trägerplatte die Stabilität des schallabsorbierenden Paneels maßgeblich erzeugen soll, kommt der Dicke der Trägerplatte eine entsprechende Bedeutung zu.

Die ersten Nuten und die zweiten Nuten werden jeweils in Gruppen im Wesentlichen parallel zueinander ausgerichtet. Man kann auch von Nutenscharen sprechen. Die im wesentlichen parallele Ausrichtung bedeutet dabei, dass die die ersten bzw. zweiten Richtungen parallel verlaufen. Sind die Nuten geradlinig ausgebildet, so kann die Richtung leicht bestimmt werden. Bei einem krummlinigen Verlauf hingegen muss die Richtung jeweils von der Gesamtform abgeleitet werden. Dieses kann beispielsweise durch Bestimmen von Verbindungslinien zwischen Maxima des gekrümmten Verlaufes erfolgen. Ein im Wesentlichen paralleler Verlauf kann auch dann gegeben sein, wenn die Richtungen zweier Nuten parallel verlaufen, die Nutenabstände jedoch variieren.

Ein besonders einfach herstellbarer Aufbau der Trägerplatte wird dann erreicht, wenn die erste Richtung und die zweite Richtung unter einem rechten Winkel zueinander ausgerichtet werden.

Eine weitere bevorzugte Ausgestaltung des beschriebenen Verfahrens besteht darin, dass auch die zweite Seite der Trägerplatte mit Nuten versehen wird, wobei die Nuten und die Kanäle so zueinander angeordnet sind, dass die Kanäle mit jeweils mindestens einer Nut verbunden sind. Auch hier wird also die Funktion der Kanäle und Nuten erreicht, den Schall aufzunehmen, zu brechen und weiter zu leiten. Somit wird auch auf der zweiten Seite der Schall zu einem Teil absorbiert.

Ein besonderer Vorteil des Paneels mit einer Trägerplatte, die auf beiden Seiten die beschriebene Struktur mit Kanälen und Nuten aufweist, besteht darin, dass die schallabsorbierende Funktion auf beiden Seiten des Paneels besteht. Dieses ist beispielsweise bei der Anwendungsmöglichkeit als Möbelteil oder als Tür der Fall.

Auch die zweite Seite des Paneels kann in gleicher Weise wie die erste Seite mit einer einfachen oder doppelten Nutstruktur versehen werden, wie es zuvor für die erste Seite beschrieben worden ist. Dazu wird die zweite Seite der Trägerplatte mit dritten Nuten versehen, wobei die dritten Nuten in einer dritten Richtung ausgerichtet werden. Ggf. wird die zweite Seite der Trägerplatte mit vierten Nuten versehen, wobei die vierten Nuten in einer vierten Richtung ausgerichtet werden und wobei die vierte Richtung unter einem Winkel zur dritten Richtung ausgerichtet wird. Die dritten Nuten, ggf. die vierten Nuten und die Kanäle sind so zueinander angeordnet, dass zumindest ein Teil der Kanäle mit jeweils mindestens einer Nut verbunden ist.

Auch hierbei werden vorzugsweise die Nuten im Wesentlichen parallel zueinander ausgerichtet und die dritte Richtung und die vierte Richtung werden unter einem rechten Winkel zueinander ausgerichtet.

Obwohl nicht zwingend erforderlich, so ist es doch auch hier von Vorteil, wenn die dritte Richtung und/oder die vierte Richtung unter einem Winkel von größer 10°, vorzugsweise unter einem Winkel von größer 30°, insbesondere unter einem Winkel von 45° zu jeweils einer der Seitenkanten der Trägerplatte verlaufen. Der Grund ist derselbe wie oben beschrieben, die bei einem Zuschnitt entstehenden neuen Seitenkanten sollen möglichst viel Material der Trägerplatte im Querschnitt aufweisen, damit eine darauf angebrachte Deckschicht besser und stabiler befestigt werden kann.

Die Anordnung der Kanäle im Verhältnis zu den Nuten ist allgemein dann ausreichend, wenn zumindest ein Teil der Kanäle mit jeweils einer der Nuten in Kontakt steht. Bevorzugt ist es aber, dass zumindest ein Teil der Kanäle so eingebracht wird, dass die Kanäle jeweils mit zwei Nuten verbunden sind. In bevorzugter Weise wird zumindest ein Teil der Nuten so eingebracht wird, dass an zumindest einem Teil der Kreuzungsbereiche zwischen jeweils zwei Nuten ein Kanal angeordnet ist. Somit sind diese Kanäle mit zwei Nuten verbunden und können somit in effektiver Weise den Schall weiterleiten.

Es hat sich des weiteren als vorteilhaft erwiesen, dass die Kanäle mit einem Durchmesser eingebracht werden, der größer als die Breite der Nuten ist. Somit wird insbesondere in den Kreuzungsbereichen von zwei Nuten gewährleistet, dass die gesamte im Kreuzungsbereich zweier Nuten angeordnete Grundfläche vom Kanal abgedeckt ist und keine Reflektionen an der Überschneidungsfläche entstehen. Bevorzugte Durchmesser der Kanäle sind kleiner 12 mm, insbesondere kleiner 8, vorzugsweise kleiner als 6 mm. Die Form der Kanäle kann dabei rund, eckig oder in beliebiger krummlinigen Form ausgebildet sein.

Eine weitere bevorzugte Ausgestaltung der Nutenform besteht darin, dass die Nuten zumindest teilweise mit einer variierenden Tiefe und/oder mit einer variierenden Breite eingebracht werden. Ebenso können die Nuten im Querschnitt rechteckig oder trapezförmig ausgebildet werden. Des Weiteren können die Nuten mit einer Breite von 2 bis 10 mm, insbesondere 3 bis 5 mm, vorzugsweise mit einer Breite von 4 mm und mit einer Tiefe von 0,5 bis 5 mm, insbesondere 1 bis 3 mm, vorzugsweise mit einer Tiefe von 1,5 mm eingebracht werden. Durch die verschiedenen Formvarianten der Nuten wird die akustische Qualität des Paneels weiter verbessert, da die variierenden Formen der Nuten das Absorbieren von Schallenergie begünstigt.

Eine weitere bevorzugte Ausgestaltung des Paneels besteht darin, dass mindestens eine der beiden Seiten mit einer Farbschicht versehen wird. Dadurch wird ein gleichförmiges Erscheinungsbild gewährleistet, selbst wenn - wie im Folgenden erläutert wird - eine Deckschicht auf die Trägerplatte aufgebracht wird.

Denn in besonders bevorzugter Weise wird die erste Seite der Trägerplatte mit einer Deckschicht versehen, die mit einer Mehrzahl von Löchern versehen ist. Dabei bietet es sich an, eine Deckschicht der oben erläuterten Art gemäß der ersten Lehre der vorliegenden Erfindung zu verwenden. Denn bei dieser Deckschicht sind die Löcher weitgehend frei, so dass der Schall durch die Löcher in die darunter befindliche Nuten- und Kanalstruktur eindringen und absorbiert werden kann.

Für das Aufbringen der Deckschicht wird die Klebstofflage der Deckschicht aktiviert und mit der Trägerplatte verklebt. Dieses kann bei thermoplastischen Klebstoffen unter Anwendung von Druck und Wärme erfolgen.

Bei einem Kontaktklebstoff müssen die Flächen nach dem Anlegen zusammengedrückt werden, damit die Klebewirkung eintritt.

Bei Mehrkomponentenklebstoffen bietet es sich an, die Deckschicht mit mindestens einer Komponente und die zu kaschierende Seite der Trägerplatte mit mindestens einer anderen Komponente zu versehen. Werden dann die verschiedenen Komponenten unter Anwendung von Druck miteinander in Berührung gebracht, so tritt die Klebewirkung ein.

Bei einem mikroverkapselten Klebstoffsystem wiederum wird die Deckschicht an die Trägerplatte angedrückt, um durch die auftretenden Kräfte die Mikrokapseln zumindest teilweise aufplatzen zu lassen, so dass der bis dahin verkapselte Klebstoff zur Wirkung kommt.

Die akustischen Eigenschaften des Paneels werden dadurch beeinflusst, wie gut die Deckschicht mit der Nuten- und Kanalstruktur der Trägerplatte zusammenwirken kann. Daher ist es weiterhin bevorzugt, die Deckschicht so auszurichten, dass zumindest ein Teil der Löcher mit einer der Nuten oder einem Kanal verbunden ist. Dadurch wird die Schallübertragung durch die Deckschicht hindurch auf die Trägerplatte optimiert.

Je nach der Stärke der Trägerplatte und der bei Temperatur- und Feuchtigkeitsschwankungen auftretenden Kräfte durch die Deckschicht, ist es vorteilhaft, wenn die zweite Seite der Trägerplatte mit einer Gegenzugschicht versehen wird. Ist weiterhin die Gegenzugschicht als Deckschicht mit einer Mehrzahl von Löchern ausgebildet, wobei die Deckschicht insbesondere nach einem zuvor beschriebenen Verfahren hergestellt worden ist, dann ergibt sich ein gleicher Aufbau an beiden Seiten des Paneels. Dieses bringt den Vorteil, dass das Paneel auf beiden Seiten mit einer Deckschicht versehen ist und beidseitig verwendbar ist. Eine Anwendung beispielsweise als Tür oder als Möbelteil wird dadurch verbessert.

Dabei es ist generell vorteilhaft, wenn die an der zweiten Seite angeordnet Deckschicht durch eine Löcherstruktur offen zur Außenseite ist, da somit der vom Paneel eingefangene Schall wieder austreten kann. Darüber hinaus ist ein vollständig symmetrische Aufbau des Paneels gut geeignet, um ein Verziehen des Paneels aufgrund mechanischer Spannungen zu verhindern oder zumindest zu minimieren.

Dafür wiederum ist es vorteilhaft, wenn mindestens eine der Seitenkanten der Trägerplatte mit einer Deckschicht, insbesondere hergestellt nach einem zuvor beschriebenen Verfahren versehen wird.

Die akustischen Eigenschaften des Paneels werden darüber hinaus weiter verbessert, wenn innerhalb des bisher bereits beschriebenen Aufbaus ein Vlies angeordnet wird. Das Vlies kann zwischen der Deckschicht und der Trägerplatte und/oder zwischen Gegenzugschicht und Trägerplatte und/oder auf der der Trägerplatte abgewandten Seite der Gegenzugschicht angeordnet werden.

Unter Vlies ist ein Stoff zu verstehen, der weder gewoben noch gestrickt ist und aus einer unregelmäßigen Anordnung von Fasern besteht. Dabei kommen unterschiedliche Herstellungsverfahren zum Einsatz, die nach dem Bilden eines lockeren Zusammenschlusses der Fasern diesen Verbund verfestigen.

Ein Vlies zeichnet sich also durch eine erhöhte Porosität aus, so dass ein darin aufgenommener Schall gut verteilt und somit absorbiert werden kann. Der Einsatz von Vliesen bei schallabsorbierenden Aufbauten ist an sich bekannt.

Das zuvor aufgezeigte technische Problem wird erfindungsgemäß auch bei einem Paneel gemäß Anspruch 28 mit schallabsorbierenden Eigenschaften, mit einer Trägerplatte, mit in der Trägerplatte angeordneten Kanälen, die eine erste Seite der Trägerplatte mit einer zweiten Seite der Trägerplatte verbinden und mit in der ersten Seite der Trägerplatte angeordneten ersten Nuten und zweiten Nuten, dadurch gelöst, dass die ersten Nuten in einer ersten Richtung ausgerichtet sind, wobei die erste Richtung unter einem Winkel zwischen 10° und 45° zu jeweils einer der Seitenkanten der Trägerplatte verläuft, dass die zweiten Nuten in einer zweiten Richtung ausgerichtet sind, wobei die zweite Richtung unter einem Winkel zwischen 30° und 45° zu jeweils einer der Seitenkanten der Trägerplatte verläuft, und dass die ersten Nuten, die zweiten Nuten und die Kanäle so zueinander angeordnet sind, dass die Kanäle jeweils mit einer der ersten Nuten und einer der zweiten Nuten in einem Kreuzungsbereich der ersten und zweiten Nuten verbunden sind.

Weitere Merkmale sind in der Beschreibung von speziellen Ausführungsbeispielen näher erläutert.

Im Folgenden werden die jeweiligen Gegenstände der vorliegenden Erfindung anhand von Ausführungsbeispielen mit Bezug auf die beigefügte Zeichnung näher erläutert. In der Zeichnung zeigen
- Fig. 1: ein erstes Ausführungsbeispiel einer Deckschicht für ein erfindungsgemäßes Paneel, wobei die Fig. 1a bis 1c den Aufbau im Querschnitt in verschiedenen Stadien der Herstellung zeigen und Fig. 1d eine perspektivische Darstellung eines Ausschnittes der fertigen Deckschicht zeigt,
- Fig. 2: ein zweites Ausführungsbeispiel einer Deckschicht für ein erfindungsgemäßes Paneel, wobei die Fig. 2a bis 2c den Aufbau im Querschnitt in verschiedenen Stadien der Herstellung zeigen und Fig. 2d eine perspektivische Darstellung eines Ausschnittes der fertigen Deckschicht zeigt,
- Fig. 3: ein Ausführungsbeispiel eines erfindungsgemäßen schallabsorbierenden Paneels mit Kanälen und mit Nuten, wobei die Nuten auf der oberen Seite der Trägerplatte angeordnet sind und die in einer Richtung unter ca. 45° zu den Seitenkanten ausgerichtet sind (Fig. 3b),
- Fig. 4: das in Fig. 3b dargestellte Paneel mit einer Deckschicht auf der oberen Seite,
- Fig.: 5 ein Ausführungsbeispiel eines erfindungsgemäßen schallabsorbierenden Paneels mit Kanälen und mit Nuten, wobei die Nuten auf der oberen Seite der Trägerplatte angeordnet sind und die in zwei Richtungen unter jeweils ca. 45° zu den Seitenkanten ausgerichtet sind (Fig. 5b),
- Fig. 6: das in Fig. 5b dargestellte Ausführungsbeispiel mit Nuten auf der unteren Seite der Trägerplatte,
- Fig. 7: das in Fig. 6 dargestellte Paneel mit jeweils einer Deckschicht auf der oberen Seite und der unteren Seite in einer perspektivischen Darstellung (Fig. 7a) und im Querschnitt (Fig. 7b),
- Fig. 8: ein Beispiel eines schallabsorbierenden Paneels mit Kanälen und mit Nuten, welches nicht Gegenstand der vorliegenden Erfindung ist, wobei die Nuten auf der oberen Seite der Trägerplatte angeordnet sind und die in zwei Richtungen unter jeweils ca. 90° zu den Seitenkanten ausgerichtet sind (Fig. 8b),
- Fig. 9: das in Fig. 8b dargestellte Beispiel mit Nuten auf der unteren Seite der Trägerplatte,
- Fig. 10: das in Fig. 9 dargestellte Paneel mit jeweils einer Deckschicht auf der oberen Seite und der unteren Seite,
- Fig. 11: eine Anordnung von Kanälen und Nuten in einer Draufsicht,
- Fig. 12: zwei Ausgestaltungen verschiedener Nutenformen,
- Fig. 13: im Querschnitt in Längsrichtung einer Nut, wobei die Nut eine variierende Nuttiefe aufweist,
- Fig. 14: im Querschnitt in Querrichtung der Nuten mit verschiedenen Querschnittsformen und
- Fig. 15: im Querschnitt die in Fig. 7b dargestellte Ausführungsform eines Paneels, wobei zusätzlich ein Vlies zwischen den Deckschichten und der Trägerplatte angeordnet ist.

Die verschiedenen Ausgestaltungen der vorliegenden Erfindung werden im Folgenden anhand von Ausführungsbeispielen erläutert. Dabei bezeichnen gleiche Bezugszeichen in den verschiedenen Ausführungsbeispielen gleiche Elemente, auch wenn deren Formen und Anordnungen voneinander abweichen können.

Fig. 1a bis 1c zeigen die schrittweise Herstellung Aufbau einer erfindungsgemäßen Deckschicht 2 zum Kaschieren einer Trägerplatte. Die Deckschicht 2 weist auf eine Beschichtung 4 (Fig. 1a) und darauf eine aufgebrachte Klebstofflage 6 (Fig. 1b) auf, wobei die Klebstofflage 6 teilweise aktiviert und mit der Beschichtung 4 verbunden ist. Die Beschichtung 4 und die Klebstofflage 6 sind mit zueinander ausgerichteten Löchern 8 versehen, wobei die Löcher 8 in der Beschichtung 4 und die Löcher 8 in der Klebstofflage 6 im Wesentlichen die gleiche Querschnittsfläche aufweisen.

Fig. 2 zeigt ein zweites Ausführungsbeispiel einer erfindungsgemäßen Deckschicht 2, bei der als Beschichtung 4 ein Werkstoff, insbesondere ein Holzwerkstoff verwendet wird, der aus einer Schichtstruktur besteht. Dieses kann insbesondere dann der Fall sein, wenn die Beschichtung 4 aus einem Werkstoff besteht, dessen Oberfläche verändert werden soll. Dazu sind ein Schichtstoff 10 auf der oberen Seite und zum Ausgleich eventuell auftretender mechanischer Spannungen ein Schichtstoff 12 als Gegenzugschicht vorgesehen, wie sich aus Fig. 2a ergibt.

Fig. 2b zeigt den Aufbau nach dem Auftragen der Klebstofflage, während Fig. 2c den fertigen Aufbau der Deckschicht 2 zeigt.

Die Beschichtung 4 weist eine bevorzugte Dicke zwischen 0,25 und 5 mm auf, die Ausführungsbeispiele sind jedoch nicht auf diesen Wertebereich beschränkt.

Wie sich aus einem Vergleich zwischen den Fig. 1 und 2 ergibt, können die Löcher 8 eine frei wählbare Form aufweisen. Fig. 1 zeigt Löcher 8 mit einer runden Form, während Fig. 2 Löcher 8 mit einer Schlitzform darstellt.

Die Löcher 8 weisen ein größte Abmessung oder einen Durchmesser von 0,5 bis 3 mm, vorzugsweise 0,5 bis 1,5 mm, insbesondere 1 mm auf. Jedoch ist die Ausgestaltung der Löcher 8 nicht auf diese Zahlenwerte beschränkt.

Die Löcher 8 sind in einem, vorzugsweise regelmäßigen Raster mit einem Rastermaß von 2 bis 40 mm, vorzugsweise 2 bis 4 mm, insbesondere 3 mm angeordnet. Das kann einerseits bei runden Löchern zu einem regelmäßigen Muster gemäß Fig. 1d führen, oder die schlitzförmigen Löcher 8 gemäß Fig. 2d sind in einem regelmäßigen Abstand zueinander angeordnet.

Fig. 3 zeigt ein Ausführungsbeispiel eines schallabsorbierenden Paneels 14. Das Paneel 14 weist vorliegend nur eine Trägerplatte 20 auf. Somit besteht an sich kein Unterschied zwischen dem Paneel 14 und der Trägerplatte 20. Da aber in der folgenden Beschreibung weiterer Ausführungsbeispiele weitere Elemente der Trägerplatte 20 hinzugefügt werden, die dann zusammen mit der Trägerplatte 20 das Paneel 14 bilden, wird in der Beschreibung durchgängig die Trägerplatte 20 als Teil des Paneels 14 beschrieben.

In der Trägerplatte 20 sind in der Kanäle 22 angeordnet (Fig. 3a). Die Kanäle 20 verbinden eine obere erste Seite 24 der Trägerplatte 20 mit einer unteren zweiten Seite 26 der Trägerplatte 20.

Weiterhin sind in der ersten Seite 24 der Trägerplatte 20 Nuten 28 angeordnet (Fig. 3b). Die Nuten 28 und die Kanäle 22 sind so zueinander angeordnet, dass die Kanäle 22 mit jeweils mindestens einer Nut 28 verbunden sind.

Die Nuten 28 verlaufen in einem Winkel von 45° zu den Seitenkanten 30 und 32 der Trägerplatte 20. Dadurch wird der vorteilhafte Effekt erreicht, dass der Anteil der Nuten an der Querschnittsfläche der Seitenkante 30 und 32 beschränkt bleibt, auch wenn man parallel zu den Seitenkanten 30 oder 32 an beliebiger Stelle das Paneel 14 durchschneidet, um es beispielsweise an eine bestimmte Größe anzupassen.

Als Beispiel einer bevorzugten Ausgestaltung der Trägerplatte 20 wird deren Dicke mit einem Bereich von 5 bis 50 mm, insbesondere 5 bis 30, vorzugsweise von 10 bis 20 mm angegeben. Diese Werte sind nicht beschränkend für die Erfindung.

Fig. 5 zeigt ein weiteres Ausführungsbeispiel eines schallabsorbierenden Paneels 14. Das Paneel 14 weist zunächst wie schon zuvor eine Trägerplatte 20 auf, in der Kanäle 22 angeordnet sind (Fig. 5a). Die Kanäle 20 verbinden eine obere erste Seite 24 der Trägerplatte 20 mit einer unteren zweiten Seite 26 der Trägerplatte 20.

In der ersten Seite 24 der Trägerplatte 20 sind erste Nuten 28 angeordnet, wobei die ersten Nuten 28 in der ersten Richtung ausgerichtet sind. In der ersten Seite 24 der Trägerplatte 20 sind zweite Nuten 34 angeordnet, wobei die zweiten Nuten 34 in einer zweiten Richtung ausgerichtet sind und wobei die zweite Richtung unter einem Winkel zur ersten Richtung ausgerichtet ist. Im vorliegenden Fall sind dieses rechte Winkel, jedoch ist die Erfindung nicht auf eine rechtwinklige Anordnung der Nuten zueinander beschränkt.

Die ersten Nuten 28, die zweiten Nuten 34 und die Kanäle 22 sind so zueinander angeordnet, dass die Kanäle 22 jeweils mit den Nuten 28 und 34 in einem der Kreuzungsbereiche verbunden sind.

Des Weiteren verlaufen die erste Richtung und die zweite Richtung unter einem Winkel von 45° zu den Seitenkanten 30 bzw. 32 der Trägerplatte 14. Dadurch wird wiederum der vorteilhafte Effekt erreicht, dass der Anteil der Nuten an der Querschnittsfläche der Seitenkanten 30 und 32 beschränkt bleibt, auch wenn man parallel zu den Seitenkanten 30 oder 32 an beliebiger Stelle das Paneel 14 durchschneidet, um es beispielsweise an eine bestimmte Größe anzupassen.

Wie die Fig. 3b und 5b zeigen, sind die Nuten 28 und ggf. 34 im Wesentlichen parallel zueinander ausgerichtet. Dieses ist eine vorteilhafte Ausgestaltung, die jedoch nicht die Erfindung beschränkt.

Fig. 6 zeigt ein weiteres Ausführungsbeispiel eines erfindungsgemäßen Paneels 14, dessen erste Seite 24 in der Weise ausgebildet ist, wie es Fig. 5b zeigt. Zusätzlich ist die zweite Seite 26 der Trägerplatte 14 mit dritten Nuten 36 versehen ist, wobei die dritten Nuten 36 in einer dritten Richtung ausgerichtet sind. Im vorliegenden Fall ist die zweite Seite 26 der Trägerplatte 20 auch mit vierten Nuten 38 versehen, wobei die Erfindung nicht darauf beschränkt ist, dass die zweite Seite 26 mit dritten Nuten 36 und vierten Nuten 38 versehen ist. Die vierten Nuten 38 sind in einer vierten Richtung ausgerichtet, wobei die vierte Richtung unter einem Winkel zur dritten Richtung ausgerichtet ist. Die dritten Nuten 36, die vierten Nuten 38 und die Kanäle 22 sind schließlich so zueinander angeordnet, dass die Kanäle 22 mit jeweils mindestens einer Nut 36 und/oder 38 verbunden sind.

Auch gemäß Fig. 6 sind die Nuten 36 bzw. die Nuten 38 im Wesentlichen parallel zueinander ausgerichtet und die dritte Richtung und die vierte Richtung sind unter einem rechten Winkel zueinander ausgerichtet. Zudem verlaufen die dritte Richtung und die vierte Richtung unter einem Winkel von 45° zu den Seitenkanten 30 und 32 der Trägerplatte 20.

Wie sich aus den Darstellungen der Fig. 5b und 6 ergibt, sind die Kanäle 22 so angeordnet, dass die Kanäle 22 jeweils mit zwei Nuten 28 und 34 bzw. 36 und 38 im Bereich der Kreuzungsbereiche verbunden sind. Dadurch ergibt sich ein symmetrischer Aufbau der Nuten und Kanäle.

Es ergibt sich also eine Anordnung der Nuten 36 und 38, die im Wesentlichen mit der Anordnung der Nuten 28 und 34 auf der ersten Seite übereinstimmen kann.

Fig. 11 zeigt ein Beispiel, bei dem die Kanäle 22 und die Nuten 28 und 34 so angeordnet sind, dass jeder Kanal 22 nur mit einer Nut 28 verbunden ist. Auch mit dieser Ausgestaltung kann eine gute Schallabsorption erreicht werden.

Wie den Fig. 3b, 5b, 6 und 11 zu entnehmen ist, weisen die Kanäle 22 einen Durchmesser auf, der größer als die Breite der Nuten 28, 34, 36 und 38 ist. Dadurch wird gewährleistet, dass insbesondere die Kanäle 22 in den Kreuzungsbereichen von jeweils zwei Nuten 28 und 34 die gesamte von Kreuzungsbereich eingenommene Grundfläche abdecken.

Es ist bevorzugt, dass die Kanäle 22 einen Durchmesser von kleiner 12 mm, insbesondere kleiner 8, vorzugsweise kleiner als 6 mm aufweisen. Diese Zahlenwerte sind Beispiele und beschränken nicht die Erfindung.

Fig. 12a zeigt, dass die Nuten 28 und 34 einen krummlinigen Verlauf haben. Damit weichen diese Nuten von den in den zuvor erläuterten Figuren ab. Durch den krummlinigen Verlauf der Nuten 28 und 34 kann eine auf bestimmte Schallfrequenzen abgestimmte verbesserte Absorption erreicht werden. Denn abhängig von der Länge der sich wiederholenden Form der Nuten können bestimmte Frequenzen besser geleitet und in der Struktur absorbiert werden.

Um bei Nuten mit einem krummlinigen Verlauf die Richtung bestimmen zu können, beispielsweise um den Winkel der Richtung zu den Seitenkanten oder um die Parallelität von zwei Nuten zu bestimmen, wird vorgeschlagen, dass zumindest abschnittweise eine Verbindungslinie an die äußere Form angelegt wird. Mit anderen Worten, es werden die Maxima oder auch die Minima im Nutenverlauf miteinander mit Geraden verbunden. Die Richtung der Geraden ist dann die Richtung des krummlinigen Verlaufs.

Fig. 12b zeigt ein Beispiel mit Nuten 28, eine variierenden Breite aufweisen, wobei beide Ränder der Nuten 28 jeweils in gleicher Weise gegensinnig in ihrem Verlauf variieren. Diese regelmäßige Form kann ebenfalls dazu ausgenutzt werden, um bestimmte Frequenzen des zu absorbierenden Schalls besser zu absorbieren.

In den Fig. 12a und 12b ist im übrigen darauf verzichtet worden, die Kanäle einzuzeichnen, die bei den übrigen Ausführungsbeispielen eingezeichnet sind.

Bei den dargestellten Ausführungsbeispielen ist es bevorzugt, dass die Nuten eine Breite von 2 bis 10 mm, insbesondere 3 bis 5 mm, vorzugsweise mit einer Breite von 4 mm aufweisen. Dabei gilt wieder, dass die angegebenen Zahlenwerte nicht zur Beschränkung der Erfindung herangezogen werden.

Wie weiterhin Fig. 13 anhand eines weiteren Ausführungsbeispiels zeigt, können die Nuten der zuvor erläuterten Ausführungsbeispiele, hier dargestellt anhand der Nut 28 eine variierende Tiefe aufweisen. Auch hiermit erhält man eine über die Längserstreckung der Nut 28 variierende Form, deren genaue Ausgestaltung für eine Anpassung der Absorptionseigenschaften der Konstruktion eingestellt werden kann. Der Querschnitt der Fig. 13 zeigt auch die Nut 28 kreuzenden Nuten 34.

Auch hierbei wird beispielhaft angegeben, dass die Nuten eine Tiefe von 0,5 bis 5 mm, insbesondere 1 bis 3 mm, vorzugsweise mit einer Tiefe von 1,5 mm aufweisen.

Fig. 14 zeigt ein weiteres Beispiel einer Ausgestaltungsmöglichkeit der Nuten 28. Denn der Querschnitt der Nuten kann im Prinzip beliebig innerhalb der Herstellungsmöglichkeiten gewählt werden. Als Beispiele sind eine im Querschnitt rechteckige und zwei trapezförmige Nuten 28 dargestellt. Darüber hinaus sind auch krummlinige, runde oder ovale Nutquerschnitte möglich.

In den Fig. 4, 7a, 7b, 10 und 15 ist ausgehend von den zuvor erläuterten Ausführungsbeispielen eine weitere Ausgestaltung der Erfindung dargestellt. In diesen Ausführungsbeispielen sind die zuvor erläuterten Trägerplatten 20 jeweils auf mindestens einer Seite mit einer Deckschicht 2 versehen, wobei die Deckschicht 2 eine Beschichtung 4 und eine Klebstofflage 6 aufweist und wobei die Deckschicht 2 eine Mehrzahl von Löchern 8 aufweist.

Dabei ist die Deckschicht 2 bevorzugt so ausgebildet und hergestellt, wie es zuvor anhand der Fig. 1 und 2 dargestellt ist, die Erfindung ist jedoch nicht darauf beschränkt. Denn es kommt bei der vorliegenden Ausgestaltung auf die Kombination der mit Nuten und Kanälen versehen Trägerplatte 20 mit einer Deckschicht 2 an. Wie die Deckschicht 2 dabei hergestellt worden ist, ist zunächst unerheblich. So kann beispielsweise die Deckschicht in herkömmlicher Art hergestellt sein, also erst durch Lochen der Beschichtung mit anschließendem Klebstoffauftrag. Dabei kann in Kauf genommen werden, dass dabei die Löcher zu einem Teil wieder verschlossen werden.

Fig. 4 zeigt nun die in Fig. 3b dargestellte Trägerplatte 20, auf deren erste Seite die Deckschicht 2 aufgeklebt worden ist. Dabei deckt jeweils eine Vielzahl von Löchern 8 den Bereich einer Nut 28 ab. Das liegt daran, dass der Rasterabstand der Löcher 8 kleiner als der Abstand der Nuten 28 ist.

Fig. 7a zeigt die in Fig. 6 dargestellte Trägerplatte 20, die mit Nuten auf beiden Seien 24 und 26 versehen ist und die auf beiden Seiten mit einer Deckschicht 2 versehen ist. Somit werden beide Seiten mit einer dekorativen Deckschicht 2 versehen, so dass ein schallabsorbierendes Paneel 14 mit doppelseitig angebrachten Deckschichten 2 entsteht. Dieses Paneel 14 ist insbesondere für eine Anwendung geeignet, bei der ein Paneel mit schallabsorbierenden Eigenschaften von beiden Seiten sichtbar sein kann. Dieses ist beispielsweise bei Türen oder Schrankteilen der Fall.

Fig. 7b zeigt den zuvor beschriebenen Aufbau im Querschnitt. Es ist deutlich der Schichtaufbau zu erkennen. Ebenso sind beispielhafte Abmessungen gewählt worden, um ein Verhältnis der Dicke der Trägerplatte 20 zu den Tiefen und Abständen der Nuten 28 und Dicken der Deckschichten 2 darzustellen.

Fig. 8a und 8b, 9 und 10 zeigen ein Beispiel eines schallabsorbierenden Paneels 14, welches nicht Gegenstand der vorliegenden Erfindung ist, aber zum besseren Verständnis der Erfindung dienen soll. Bei diesem Beispiel sind die Nuten 28 und 34 bzw. 36 und 38 unter einem rechten Winkel zu den Seitenkanten 30 bzw. 32 ausgerichtet. Es wird also gerade auf die oben erläuterte bevorzugte Ausrichtung der Nuten verzichtet. Statt dessen wird die Deckschicht 2 in der Weise auf beiden Seiten der Trägerplatte 20 angebracht und damit verklebt, wie es zuvor beschrieben worden ist. Ebenso ist es möglich, nur eine Seite der Trägerplatte 20 mit den rechtwinklig zu den Seitenkanten 30 oder 32 verlaufenden Nuten 28 zu versehen und mit einer Deckschicht 2 abzuschließen. Eine weitere Variante zu den zuvor erläuterten Ausführungsbeispielen liegt darin, dass das Raster der Kanäle 22, also deren Verteilung auf der Seitenfläche, anders ausgebildet ist, als es in den Fig. 3a und 5a der Fall ist.

Erfindungsgemäß ist es weiterhin bevorzugt, dass die Deckschicht 2 so ausgerichtet ist, dass zumindest ein Teil der Löcher 8 mit einer der Nuten 28, 34, 36 bzw. 38 oder mit einem Kanal 22 verbunden ist. Dadurch wird die Güte der Schallabsorptionseigenschaft verbessert. Eine geeignete Maßnahme für dieses Ziel ist dabei sicherlich, das Rastermaß der Löcher kleiner als die Abstände zwischen jeweils zwei Nuten, kleiner als die Breite der Nuten oder kleiner als den Durchmesser der Kanäle zu wählen. Dann wird ohne großen Aufwand immer erreicht, dass die Löcher zumindest teilweise mit der darunter angeordneten Struktur der Kanäle und Nuten übereinstimmen.

Bei einer ebenfalls bevorzugten weiteren Ausgestaltung der Erfindung ist mindestens ein Vlies in dem zuvor beschriebenen Aufbau integriert. Insbesondere ist zwischen einer Deckschicht 2 und der Trägerplatte 20 ein Vlies 40 angeordnet, wie in Fig. 15 dargestellt ist. Ebenso zeigt Fig. 15, dass zwischen der unteren Deckschicht 2, der Gegenzugschicht, und der Trägerplatte 20 ein Vlies 40 angeordnet ist. Darüber hinaus ist es möglich, dass auf der der Trägerplatte 20 abgewandten Seite der Gegenzugschicht 2 ein Vlies 40 aufgebracht ist (nicht in der Fig. 15 dargestellt). Durch das Vorhandensein des Vlieses werden die akustischen Eigenschaften des Paneels weiter verbessert, ohne dass es eines zusätzlichen konstruktiven Aufwandes bedarf. Denn das Vlies wird fest zwischen den Schichten angeordnet, ohne dass eine Rahmenkonstruktion erforderlich wäre.

## Patentansprüche

1. Verfahren zum Herstellen eines flächigen Paneels (14) mit schallabsorbierenden Eigenschaften,
- bei dem in eine Trägerplatte (20) Kanäle (22) eingebracht werden, die eine erste Seite (24) der Trägerplatte (20) mit einer zweiten Seite (26) der Trägerplatte (20) verbunden, und
- bei dem die erste Seite (24) der Trägerplatte (20) mit ersten Nuten (28) und mit zweiten Nuten (34) versehen wird,
**dadurch gekennzeichnet,**
- **dass** die ersten Nuten (28) in einer ersten Richtung ausgerichtet sind, wobei die erste Richtung unter einem Winkel zwischen 10° und 45° zu jeweils einer der Seitenkanten (30,32) der Trägerplatte (20) verläuft,
- **dass** die zweiten Nuten (34) in einer zweiten Richtung ausgerichtet sind, wobei die zweite Richtung unter einem Winkel zwischen 30° und 45° zu jeweils einer der Seitenkanten (30,32) der Trägerplatte (20) verläuft, und
- **dass** die ersten Nuten (28), die zweiten Nuten (34) und die Kanäle (22) so zueinander angeordnet sind, dass die Kanäle (22) jeweils mit einer der ersten Nuten (28) und einer der zweiten Nuten (34) in einem Kreuzungsbereich der ersten und zweiten Nuten (28,34) verbunden sind.

2. Verfahren nach Anspruch 1,
bei dem die ersten Nuten (28) jeweils im Wesentlichen parallel zueinander ausgerichtet werden.

3. Verfahren nach Anspruch 1 oder 2,
bei dem die zweiten Nuten (34) jeweils im Wesentlichen parallel zueinander ausgerichtet werden.

4. Verfahren nach einem der Ansprüche 1 bis 3,
bei dem die erste Richtung und die zweite Richtung unter einem rechten Winkel zueinander ausgerichtet werden.

5. Verfahren nach einem der Ansprüche 1 bis 4,
- bei dem die zweite Seite (26) der Trägerplatte (20) mit dritten Nuten (36) versehen wird,
- wobei die Kanäle (22) und die dritten Nuten (36) so zueinander angeordnet sind, dass zumindest ein Teil der Kanäle (22) mit jeweils mindestens einer dritten Nut (36) verbunden ist.

6. Verfahren nach Anspruch 5,
- bei dem die zweite Seite (26) der Trägerplatte (20) mit dritten Nuten (36) versehen wird, wobei die dritten Nuten (36) in einer dritten Richtung ausgerichtet werden, und
- bei dem die zweite Seite (26) der Trägerplatte (20) mit vierten Nuten (38) versehen wird, wobei die vierten Nuten (38) in einer vierten Richtung ausgerichtet werden und wobei die vierte Richtung unter einem Winkel zur dritten Richtung ausgerichtet wird,
- wobei die Kanäle (22), die dritten Nuten (36), die vierten Nuten (38) so zueinander angeordnet sind, dass zumindest ein Teil der Kanäle (22) mit jeweils mindestens einer Nut (36,38) verbunden ist.

7. Verfahren nach Anspruch 5 oder 6,
bei dem die dritten Nuten (36) jeweils im Wesentlichen parallel zueinander ausgerichtet sind.

8. Verfahren nach Anspruch 6 oder 7,
bei dem die vierten Nuten (38) jeweils im Wesentlichen parallel zueinander ausgerichtet sind.

9. Verfahren nach einem der Ansprüche 6 bis 8,
bei dem die dritte Richtung und die vierte Richtung unter einem rechten Winkel zueinander ausgerichtet werden.

10. Verfahren nach einem der Ansprüche 6 bis 9,
bei dem die dritte Richtung und/oder die vierte Richtung unter einem Winkel von größer 10°, vorzugsweise unter einem Winkel von größer 30°, insbesondere unter einem Winkel von 45° zu jeweils einer der Seitenkanten (30,32) der Trägerplatte (20) verlaufen.

11. Verfahren nach einem der Ansprüche 1 bis 10,
bei dem zumindest ein Teil der Nuten (28,34;36,38) so eingebracht wird, dass an zumindest einem Teil der Kreuzungsbereiche zwischen jeweils zwei Nuten (28,34;36,38) ein Kanal (22) angeordnet ist.

12. Verfahren nach eine dem Ansprüche 1 bis 11,
bei dem mindestens eine der beiden Seiten (24,26) mit einer Farbschicht versehen wird.

13. Verfahren nach eine dem Ansprüche 1 bis 12,
bei dem die erste Seite (24) der Trägerplatte (20) mit einer Deckschicht (2) versehen wird, wobei die Deckschicht (2) eine Beschichtung (4) und eine Klebstofflage (6) aufweist und wobei die Deckschicht (2) eine Mehrzahl von Löchern (8) aufweist.

14. Verfahren nach Anspruch 13,
bei dem die Klebstofflage (6) der Deckschicht (2) aktiviert und mit der Trägerplatte (20) verklebt wird.

15. Verfahren nach Anspruch 13 oder 14,
bei dem die Deckschicht (2) so ausgerichtet wird, dass zumindest ein Teil der Löcher (8) mit einem Kanal (22) oder einer der Nuten (28,34;36,38) verbunden ist.

16. Verfahren nach einem der Ansprüche 13 bis 15,
bei dem die zweite Seite (26) der Trägerplatte (20) mit einer Gegenzugschicht (2) versehen wird.

17. Verfahren nach Anspruch 16,
bei dem als Gegenzugschicht (2) eine Deckschicht aufgebracht wird.

18. Verfahren nach einem der Ansprüche 13 bis 17,
bei dem mindestens eine der Seitenkanten der Trägerplatte (20) mit einer Beschichtung, vorzugsweise mit einer Deckschicht (2) versehen wird.

19. Verfahren nach einem der Ansprüche 13 bis 18,
bei dem zwischen der Deckschicht (2) und der Trägerplatte (20) ein Vlies (40) angeordnet wird.

20. Verfahren nach einem der Ansprüche 13 bis 19,
bei dem zwischen der Gegenzugschicht (2) und der Trägerplatte (20) ein Vlies (40) angeordnet wird.

21. Verfahren nach einem der Ansprüche 13 bis 20,
bei dem auf der der Trägerplatte (20) abgewandten Seite der Gegenzugschicht (2) ein Vlies (40) aufgebracht wird.

22. Verfahren nach einem der Ansprüche 13 bis 21, bei dem die Deckschicht (2) durch ein Verfahren hergestellt wird,
- bei dem auf eine Beschichtung (4) eine Klebstofflage (6) aufgetragen wird,
- bei dem die Klebstofflage (6) teilweise aktiviert und mit der Beschichtung (4) verbunden wird und
- bei dem die Beschichtung (4) und die Klebstofflage (6) im verbundenen Zustand mit Löchern (8) versehen wird.

23. Verfahren nach Anspruch 22,
bei dem vor dem Aufbringen der Klebstofflage (6) die Beschichtung (4) auf beiden Seiten mit einem Schichtstoff (10, 12) kaschiert wird.

24. Verfahren nach Anspruch 22 oder 23,
bei dem die Klebstofflage (6) im wesentlichen vollflächig, in Form von Raupen oder als Vlies aufgebracht wird.

25. Verfahren nach einem der Ansprüche 22 bis 24,
bei dem die Klebstofflage (6) aufgewalzt, aufgegossen oder aufgesprüht wird.

26. Verfahren nach einem der Ansprüche 22 bis 25,
bei dem die Löcher (8) durch eine Perforation, durch Bohren, durch Nadeln, durch Schneiden oder durch eine Laserbearbeitung in die Beschichtung (4) und die Klebstofflage (6) eingebracht werden.

27. Verfahren nach Anspruch 26,
bei dem die Löcher (8) in einer frei wählbaren Form, insbesondere als runde Löcher oder als Schlitze, in die Beschichtung (4) und die Klebstofflage (6) eingebracht werden.

28. Paneel mit schallabsorbierenden Eigenschaften,
- mit einer Trägerplatte (20),
- mit in der Trägerplatte (20) angeordneten Kanälen (22), die eine erste Seite (24) der Trägerplatte (20) mit einer zweiten Seite (26) der Trägerplatte (20) verbinden und
- mit in der ersten Seite (24) der Trägerplatte (20) angeordneten ersten Nuten (28) und zweiten Nuten (34), **dadurch gekennzeichnet,**
- **dass** die ersten Nuten (28) in einer ersten Richtung ausgerichtet sind, wobei die erste Richtung unter einem Winkel zwischen 10° und 45° zu jeweils einer der Seitenkanten (30,32) der Trägerplatte (20) verläuft,
- **dass** die zweiten Nuten (34) in einer zweiten Richtung ausgerichtet sind, wobei die zweite Richtung unter einem Winkel zwischen 30° und 45° zu jeweils einer der Seitenkanten (30,32) der Trägerplatte (20) verläuft, und
- **dass** die ersten Nuten (28), die zweiten Nuten (34) und die Kanäle (22) so zueinander angeordnet sind, dass die Kanäle (22) jeweils mit einer der ersten Nuten (28) und einer der zweiten Nuten (34) in einem Kreuzungsbereich der ersten und zweiten Nuten (28,34) verbunden sind.

29. Paneel nach Anspruch 28,
**dadurch gekennzeichnet,**
**dass** die Trägerplatte (20) aus Holz oder aus einem Holzwerkstoff, insbesondere einer Spanplatte, einer Oriented Strand Board Platte, einer mitteldichten Faserplatte, einer hochdichten Faserplatte, einer Hartfaserplatte, einer Sperrholzplatte oder einer anorganisch gebundenen Spanplatte besteht, wobei insbesondere die Trägerplatte (20) aus einem Kunststoff oder aus einer Gipsverbundplatte besteht.

30. Paneel nach Anspruch 28 oder 29,
**dadurch gekennzeichnet,**
**dass** das Material der Trägerplatte (20) brandhemmende Eigenschaften aufweist.

31. Paneel nach einem der Ansprüche 28 bis 30,
**dadurch gekennzeichnet,**
**dass** die ersten Nuten (28) jeweils im Wesentlichen parallel zueinander ausgerichtet sind.

32. Paneel nach einem der Ansprüche 28 bis 31,
**dadurch gekennzeichnet,**
**dass** die zweiten Nuten (34) jeweils im Wesentlichen parallel zueinander ausgerichtet sind.

33. Paneel nach einem der Ansprüche 28 bis 32,
**dadurch gekennzeichnet,**
**dass** die erste Richtung und die zweite Richtung unter einem rechten Winkel zueinander ausgerichtet sind.

34. Paneel nach einem der Ansprüche 28 bis 33,
**dadurch gekennzeichnet,**
- **dass** die zweite Seite (26) der Trägerplatte (20) mit dritten Nuten (36) versehen ist, wobei die dritten Nuten (36) in einer dritten Richtung ausgerichtet sind,
- wobei die Kanäle (22) und die dritten Nuten (36) so zueinander angeordnet sind, dass zumindest ein Teil der Kanäle (22) mit jeweils mindestens einer Nut (36) verbunden ist.

35. Paneel nach Anspruch 34,
**dadurch gekennzeichnet,**
- **dass** die zweite Seite (26) der Trägerplatte (20) mit vierten Nuten (38) versehen ist, wobei die vierten Nuten (38) in einer vierten Richtung ausgerichtet sind und wobei die vierte Richtung unter einem Winkel zur dritten Richtung ausgerichtet ist,
- wobei die Kanäle (22), die dritten Nuten (36) und die vierten Nuten (38) so zueinander angeordnet sind, dass zumindest ein Teil der Kanäle (22) mit jeweils mindestens einer Nut (36,38) verbunden sind.

36. Paneel nach Anspruch 34 oder 35,
**dadurch gekennzeichnet,**
**dass** die dritten Nuten (36) jeweils im Wesentlichen parallel zueinander ausgerichtet sind.

37. Paneel nach Anspruch 35 oder 36,
**dadurch gekennzeichnet,**
**dass** die vierten Nuten (38) jeweils im Wesentlichen parallel zueinander ausgerichtet sind.

38. Paneel nach Anspruch 36 oder 37,
**dadurch gekennzeichnet,**
**dass** die dritte Richtung und die vierte Richtung unter einem rechten Winkel zueinander ausgerichtet sind.

39. Paneel nach einem der Ansprüche 36 bis 38,
**dadurch gekennzeichnet,**
**dass** die dritte Richtung und/oder die vierte Richtung unter einem Winkel von größer 10°, vorzugsweise unter einem Winkel von größer 30°, insbesondere unter einem Winkel von 45° zu jeweils einer der Seitenkanten (30,32) der Trägerplatte (20) verlaufen.

40. Paneel nach einem der Ansprüche 28 bis 39,
**dadurch gekennzeichnet,**
**dass** zumindest ein Teil der Nuten (28,34;36,38) so angeordnet ist, dass an zumindest einem Teil der Kreuzungsbereiche zwischen jeweils zwei Nuten (28,34;36,38) ein Kanal (22) angeordnet ist.

41. Paneel nach einem der Ansprüche 28 bis 40,
**dadurch gekennzeichnet,**
**dass** die Kanäle (22) einen Durchmesser aufweisen, der größer als die Breite der Nuten (28,34;36,38) ist.

42. Paneel nach einem der Ansprüche 28 bis 41,
**dadurch gekennzeichnet,**
**dass** die Nuten (28,34;36,38) zumindest teilweise eine variierende Tiefe aufweisen.

43. Paneel nach einem der Ansprüche 28 bis 42,
**dadurch gekennzeichnet,**
**dass** die Nuten (28,34;36,38) zumindest teilweise eine variierenden Breite aufweisen.

44. Paneel nach einem der Ansprüche 28 bis 43,
**dadurch gekennzeichnet,**
**dass** die Nuten (28,34;36,38) im Querschnitt rechteckig oder trapezförmig ausgebildet sind.

45. Paneel nach einem der Ansprüche 28 bis 44,
**dadurch gekennzeichnet,**
**dass** mindestens eine der beiden Seiten (24,26) mit einer Farbschicht versehen ist.

46. Paneel nach einem der Ansprüche 28 bis 45,
**dadurch gekennzeichnet,**
**dass** die erste Seite (24) der Trägerplatte (20) mit einer Deckschicht (2) versehen ist, wobei die Deckschicht (2) eine Beschichtung (4) und eine Klebstofflage (6) aufweist und wobei die Deckschicht (2) eine Mehrzahl von Löchern (8) aufweist.

47. Paneel nach Anspruch 46,
**dadurch gekennzeichnet,**
**dass** die Klebstofflage (6) der Deckschicht (2) mit der Trägerplatte (20) verklebt ist.

48. Paneel nach Anspruch 46 oder 47,
**dadurch gekennzeichnet,**
**dass** die Deckschicht (2) so ausgerichtet ist, dass zumindest ein Teil der Löcher (8) mit einem Kanal (22) und/oder mit einer der Nuten (28,34;36,38) verbunden ist.

49. Paneel nach einem der Ansprüche 46 bis 48,
**dadurch gekennzeichnet,**
**dass** die zweite Seite (26) der Trägerplatte (20) eine Gegenzugschicht (2) aufweist.

50. Paneel nach Anspruch 49,
**dadurch gekennzeichnet,**
**dass** als Gegenzugschicht (2) eine Deckschicht vorgesehen ist.

51. Paneel nach einem der Ansprüche 28 bis 50,
**dadurch gekennzeichnet,**
**dass** mindestens eine der Seitenkanten (30,32) der Trägerplatte (20) mit einer Beschichtung, vorzugsweise mit einer Deckschicht (2), insbesondere nach einem der Ansprüche 37 bis 46, versehen ist.

52. Paneel nach einem der Ansprüche 28 bis 51,
**dadurch gekennzeichnet,**
**dass** zwischen der Deckschicht (2) und der Trägerplatte (20) ein Vlies (40) angeordnet ist.

53. Paneel nach einem der Ansprüche 28 bis 52,
**dadurch gekennzeichnet,**
**dass** zwischen der Gegenzugschicht (2) und der Trägerplatte (20) ein Vlies (40) angeordnet ist.

54. Paneel nach einem der Ansprüche 28 bis 53,
**dadurch gekennzeichnet,**
**dass** auf der der Trägerplatte (20) abgewandten Seite der Gegenzugschicht (2) ein Vlies (40) aufgebracht ist.

55. Paneel nach einem der Ansprüche 46 bis 54, **dadurch gekennzeichnet, dass** die Deckschicht (2) nach einem Verfahren hergestellt ist,
- bei dem auf eine Beschichtung (4) eine Klebstofflage (6) aufgetragen wird,
- bei dem die Klebstofflage (6) teilweise aktiviert und mit der Beschichtung (4) verbunden wird und
- bei dem die Beschichtung (4) und die Klebstofflage (6) im verbundenen Zustand mit Löchern (8) versehen wird.

56. Paneel nach Anspruch 55,
bei dem vor dem Aufbringen der Klebstofflage (6) die Beschichtung (4) auf beiden Seiten mit einem Schichtstoff (10, 12) kaschiert wird,

57. Paneel nach Anspruch 55 oder 56,
bei dem die Klebstofflage (6) im wesentlichen vollflächig, in Form von Raupen oder als Vlies aufgebracht wird.

58. Paneel nach einem der Ansprüche 55 bis 57,
bei dem die Klebstofflage (6) aufgewalzt, aufgegossen oder aufgesprüht wird.

59. Paneel nach einem der Ansprüche 55 bis 58,
bei dem die Löcher (8) durch eine Perforation, durch Bohren, durch Nadeln, durch Schneiden oder durch eine Laserbearbeitung in die Beschichtung (4) und die Klebstofflage (6) eingebracht werden.

60. Paneel nach Anspruch 59,
bei dem die Löcher (8) in einer frei wählbaren Form, insbesondere als runde Löcher oder als Schlitze, in die Beschichtung (4) und die Klebstofflage (6) eingebracht werden.

## Claims

1. Method for producing a flat panel (14) with sound-absorbing properties,
- wherein channels (22) are accommodated in a support plate (20), these channels joining a first side (24) of the support plate (20) to a second side (26) of the support plate (20), and
- wherein the first side (24) of the support plate (20) is equipped with first grooves (28) and second grooves (34), **characterised in that**
- the first grooves (28) are oriented in a first direction, the first direction extending at an angle of between 10° and 45° to one of the side edges (30, 32) of the support plate (20) in each case,
- the second grooves (34) are oriented in a second direction, the second direction extending at an angle of between 30° and 45° to one of the side edges (30, 32) of the support plate (20) in each case, and
- the first grooves (28), the second grooves (34) and the channels (22) are positioned with respect to one another such that the channels (22) are in each case joined to one of the first grooves (28) and one of the second grooves (34) in an intersection region of the first and second grooves (28, 34).

2. Method according to claim 1,
wherein the first grooves (28) are in each case oriented such that they are substantially parallel to one another.

3. Method according to claim 1 or 2,
wherein the second grooves (34) are in each case oriented such that they are substantially parallel to one another.

4. Method according to any one of claims 1 to 3,
wherein the first direction and the second direction are oriented at right angles to one another.

5. Method according to any one of claims 1 to 4,
- wherein the second side (26) of the support plate (20) is equipped with third grooves (36),
- the channels (22) and the third grooves (36) being positioned with respect to one another such that at least some of the channels (22) are joined to at least one third groove (36) in each case.

6. Method according to claim 5,
- wherein the second side (26) of the support plate (20) is equipped with third grooves (36), the third grooves (36) being oriented in a third direction, and
- wherein the second side (26) of the support plate (20) is equipped with fourth grooves (38), the fourth grooves (38) being oriented in a fourth direction and the fourth direction being oriented at an angle to the third direction,
- the channels (22), the third grooves (36) and the fourth grooves (38) being positioned with respect to one another such that at least some of the channels (22) are joined to at least one groove (36, 38) in each case.

7. Method according to claim 5 or 6,
wherein the third grooves (36) are in each case oriented such that they are substantially parallel to one another.

8. Method according to claim 5 or 7,
wherein the fourth grooves (38) are in each case oriented such that they are substantially parallel to one another.

9. Method according to any one of claims 6 to 8,
wherein the third direction and the fourth direction are oriented at right angles to each other.

10. Method according to any one of claims 6 to 9,
wherein the third direction and/or the fourth direction extend at an angle of more than 10°, preferably at an angle of more than 30°, and in particular at an angle of 45° to one of the side edges (30, 32) of the support plate (20) in each case.

11. Method according to any one of claims 1 to 10,
wherein at least some of the grooves (28, 34; 36, 38) are inserted such that a channel (22) is positioned in at least some of the intersection regions between two grooves (28, 34; 36, 38) in each case.

12. Method according to any one of claims 1 to 11,
wherein at least one of the two sides (24, 26) is provided with a paint layer.

13. Method according to any one of claims 1 to 12,
wherein the first side (24) of the support plate (20) is provided with a top layer (2), the top layer (2) having a coating (4) and an adhesive layer (6) and the top layer (2) having a plurality of holes (8).

14. Method according to claim 13,
wherein the adhesive layer (6) of the top layer (2) is activated and adhered to the support plate (20).

15. Method according to claim 13 or 14,
wherein the top layer (2) is oriented such that at least some of the holes (8) are joined to a channel (22) or one of the grooves (28, 34; 36, 38).

16. Method according to any one of claims 13 to 15,
wherein the second side (26) of the support plate (20) is provided with a counter layer (2).

17. Method according to claim 16,
wherein a top layer is applied as a counter layer (2).

18. Method according to any one of claims 13 to 17,
wherein at least one of the side edges of the support plate (20) is provided with a coating, preferably a top layer (2).

19. Method according to any one of claims 13 to 18,
wherein fleece (40) is positioned between the top layer (2) and the support plate (20).

20. Method according to any one of claims 13 to 19,
wherein fleece (40) is positioned between the counter layer (2) and the support plate (20).

21. Method according to any one of claims 13 to 20,
wherein fleece (40) is applied on the side of the counter layer (2) facing away from the support plate (20).

22. Method according to any one of claims 13 to 21,
wherein the top layer (2) is produced using a method
- wherein an adhesive layer (6) is applied to a coating (4),
- wherein the adhesive layer (6) is activated in part and joined to the coating (4) and
- wherein the coating (4) and the adhesive layer (6) are equipped with holes (8) when joined together.

23. Method according to claim 22,
wherein the coating (4) is laminated on both sides with a laminate (10, 12) before applying the adhesive layer (6).

24. Method according to claim 22 or 23,
wherein the adhesive layer (6) is substantially applied over the entire surface in the form of beads or as fleece.

25. Method according to any one of claims 22 to 24,
wherein the adhesive layer (6) is rolled, cast or sprayed on.

26. Method according to any one of claims 22 to 25,
wherein the holes (8) are inserted in the coating (4) and the adhesive layer (6) by perforation, drilling, needling, cutting or by laser machining.

27. Method according to claim 26,
wherein the holes (8) are inserted in the coating (4) and the adhesive layer (6) in a form which can be selected freely, especially as round holes or as slits.

28. Panel with sound-absorbing properties,
- with a support plate (20),
- with channels (22) positioned in the support plate (20), these channels joining a first side (24) of the support plate (20) to a second side (26) of the support plate (20), and
- with first grooves (28) and second grooves (34) positioned in the first side (24) of the support plate (20), **characterised in that**
- the first grooves (28) are oriented in a first direction, the first direction extending at an angle of between 10° and 45° to one of the side edges (30, 32) of the support plate (20) in each case,
- the second grooves (34) are oriented in a second direction, the second direction extending at an angle of between 30° and 45° to one of the side edges (30, 32) of the support plate (20) in each case, and
- the first grooves (28), the second grooves (34) and the channels (22) are positioned with respect to one another such that the channels (22) are in each case joined to one of the first grooves (28) and one of the second grooves (34) in an intersection region of the first and second grooves (28, 34).

29. Panel according to claim 28,
**characterised in that** the support plate (20) is made from wood or a wood material, particularly chipboard, oriented strand board, medium-density fibreboard, high-density fibreboard, hardboard, plywood or an inorganic bonded chipboard, the support plate (20) in particular being a plastic material or composite gypsum board.

30. Panel according to claim 28 or 29,
**characterised in that** the support plate (20) material has fire-resistant properties.

31. Panel according to any one of claims 28 to 30,
**characterised in that** the first grooves (28) are in each case oriented such that they are substantially parallel to one another.

32. Panel according to any one of claims 28 to 31,
**characterised in that** the second grooves (34) are in each case oriented such that they are substantially parallel to one another.

33. Panel according to any one of claims 28 to 32,
**characterised in that** the first direction and the second direction are oriented at right angles to one another.

34. Panel according to any one of claims 28 to 33,
**characterised in that**
- the second side (26) of the support plate (20) has third grooves (36), the third grooves (36) being oriented in a third direction,
- the channels (22) and the third grooves (36) being oriented with respect to one another such that at least some of the channels (22) are joined to at least one groove (36) in each case.

35. Panel according to claim 34,
**characterised in that**
- the second side (26) of the support plate (20) has fourth grooves (38), the fourth grooves (38) being oriented in a fourth direction and the fourth direction being oriented at an angle to the third direction,
- the channels (22), the third grooves (36) and the fourth grooves (38) being oriented with respect to one another such that at least some of the channels (22) are joined to at least one groove (36, 38) in each case.

36. Panel according to claim 34 or 35,
**characterised in that** the third grooves (36) are in each case oriented such that they are substantially parallel to one another.

37. Panel according to claim 35 or 36,
**characterised in that** the fourth grooves (38) are in each case oriented such that they are substantially parallel to one another.

38. Panel according to claim 36 or 37,
**characterised in that** the third direction and the fourth direction are oriented at right angles to one another.

39. Panel according to any one of claims 36 to 38,
**characterised in that** the third direction and/or the fourth direction run at an angle of more than 10°, preferably at an angle of more than 30°, and in particular at an angle of 45° to one of the side edges (30, 32) of the support plate (20) in each case.

40. Panel according to any one of claims 28 to 39,
**characterised in that** at least some of the grooves (28, 34; 36, 38) are positioned such that a channel (22) is positioned in at least some of the intersection regions between two grooves (28, 34; 36, 38) in each case.

41. Panel according to any one of claims 28 to 40,
**characterised in that** the channels (22) have a diameter which is larger than the width of the grooves (28, 34; 36, 38).

42. Panel according to any one of claims 28 to 41,
**characterised in that** at least a part of the grooves (28, 34; 36, 38) has a varying depth.

43. Panel according to any one of claims 28 to 42,
**characterised in that** at least a part of the grooves (28, 34; 36, 38) has a varying width.

44. Panel according to any one of claims 28 to 43,
**characterised in that** the grooves (28, 34; 36, 38) are constructed with a rectangular or trapezoidal cross-section.

45. Panel according to any one of claims 28 to 44,
**characterised in that** at least one of the two sides (24, 26) has a paint layer.

46. Panel according to any one of claims 28 to 45,
**characterised in that** the first side (24) of the support plate (20) has a top layer (2), the top layer (2) having a coating (4) and an adhesive layer (6) and the top layer (2) having a plurality of holes (8).

47. Panel according to claim 46,
**characterised in that** the adhesive layer (6) of the top layer (2) is adhered to the support plate (20).

48. Panel according to claim 46 or 47,
**characterised in that** the top layer (2) is oriented such that at least some of the holes (8) are joined to a channel (22) and/or one of the grooves (28, 34; 36, 38).

49. Panel according to any one of claims 46 to 48,
**characterised in that** the second side (26) of the support plate (20) has a counter layer (2).

50. Panel according to claim 49,
**characterised in that** a top layer is provided as a counter layer (2).

51. Panel according to any one of claims 28 to 50,
**characterised in that** at least one of the side edges (30, 32) of the support plate (20) has a coating, preferably a top layer (2), particularly according to any one of claims 37 to 46.

52. Panel according to any one of claims 28 to 51,
**characterised in that** a fleece (40) is positioned between the top layer (2) and the support plate (20).

53. Panel according to any one of claims 28 to 52,
**characterised in that** a fleece (40) is positioned between the counter layer (2) and the support plate (20).

54. Panel according to any one of claims 28 to 53,
**characterised in that** a fleece (40) is applied on the side of the counter layer (2) facing away from the support plate (20).

55. Panel according to any one of claims 46 to 54,
**characterised in that** the top layer (2) is produced using a method
- wherein an adhesive layer (6) is applied to a coating (4),
- wherein the adhesive layer (6) is activated in part and joined to the coating (4) and
- wherein the coating (4) and the adhesive layer (6) are equipped with holes (8) when joined together.

56. Panel according to claim 55,
wherein the coating (4) is laminated on both sides with a laminate (10, 12) before applying the adhesive layer (6).

57. Panel according to claim 55 or 56,
wherein the adhesive layer (6) is substantially applied over the entire surface in the form of beads or as a fleece.

58. Panel according to any one of claims 55 to 57,
wherein the adhesive layer (6) is rolled, cast or sprayed on.

59. Panel according to any one of claims 55 to 58,
wherein the holes (8) are inserted in the coating (4) and the adhesive layer (6) by perforation, drilling, needling, cutting or laser machining.

60. Panel according to claim 59,
wherein the holes (8) are inserted in the coating (4) and the adhesive layer (6) in a form which can be selected freely, especially as round holes or as slits.

## Revendications

1. Procédé pour la fabrication d'un panneau étendu (14) avec des propriétés d'absorbation acoustique,
- dans lequel des canaux (22) sont aménagés dans une plaque support (20), qui relient une première face (24) de la plaque support (20) à une seconde face (26) de la plaque support (20), et
- dans lequel la première face (24) de la plaque support (20) est munie de premières rainures (28) et de secondes rainures (34),
**caractérisé en ce que**
- les premières rainures (28) sont orientées dans une première direction, la première direction s'étendant sous un premier angle compris entre 10° et 45° par rapport à l'un des bords latéraux (30, 32) de la plaque support (20),
- les secondes rainures (34) sont orientées dans une seconde direction dans un angle compris entre 30° et 45° par rapport à l'un des bords latéraux respectifs (30, 32) de la plaque support (20) et
- les premières rainures (28), les secondes rainures (34) et les canaux (22) sont disposés les uns par rapport aux autres de sorte que les canaux (22) sont reliés respectivement à l'une des premières rainures (28) et l'une des secondes rainures (34) dans une zone de croisement des premières et secondes rainures (28, 34).

2. Procédé selon la revendication 1,
dans lequel les premières rainures (28) sont orientées sensiblement respectivement parallèlement entre elles.

3. Procédé selon la revendication 1 ou 2,
dans lequel les secondes rainures (34) sont orientées sensiblement respectivement parallèlement entre elles.

4. Procédé selon l'une des revendications 1 à 3,
dans lequel la première direction et la seconde direction sont orientées en formant un angle droit entre elles.

5. Procédé selon l'une des revendications 1 à 4,
- dans lequel la seconde face (26) de la plaque support (20) est munie de troisièmes rainures (36),
- les canaux (22) et les troisièmes rainures (36) étant disposés entre eux de sorte qu'au moins une partie des canaux (22) étant reliée à au moins une troisième rainure (36).

6. Procédé selon la revendication 5,
- dans lequel la seconde face (26) de la plaque support (20) est munie de troisièmes rainures (36), les troisièmes rainures (36) étant dirigées dans une troisième direction, et
- la seconde face (26) de la plaque support (20) étant munie de quatrièmes rainures (38), les quatrièmes rainures (38) étant orientées dans une quatrième direction et la quatrième direction étant orientée selon un angle par rapport à la troisième direction,
- les canaux (22), les troisièmes rainures (36), les quatrièmes rainures (38) étant disposés les uns par rapport aux autres de sorte qu'au moins une partie des canaux (22) est reliée à au moins une rainure (36, 38).

7. Procédé selon la revendication 5 ou 6,
dans lequel les troisièmes rainures (36) sont orientées respectivement sensiblement parallèlement entre elles.

8. Procédé selon la revendication 6 ou 7,
dans lequel les quatrièmes rainures (38) sont orientées respectivement sensiblement parallèlement entre elles.

9. Procédé selon l'une des revendications 6 à 8,
dans lequel la troisième orientation et la quatrième orientation sont orientées en formant un angle droit entre elles.

10. Procédé selon l'une des revendications 6 à 9,
dans lequel la troisième direction et/ou la quatrième direction s'étendent suivant un angle supérieur à 10°, de préférence suivant un angle supérieur à 30°, en particulier suivant un angle de 45° par rapport à l'un des bords latéraux (30, 32) de la plaque support (20).

11. Procédé selon l'une des revendications 1 à 10,
dans lequel au moins quelques-unes des rainures (28, 34; 36, 38) sont ménagées de sorte qu'un canal (22) est disposé à au moins quelques-unes des zones d'intersection entre respectivement deux rainures (28, 34; 36, 38).

12. Procédé selon l'une des revendications 1 à 11,
dans lequel au moins une des deux faces (24, 26) est munie d'une couche de peinture.

13. Procédé selon l'une des revendications 1 à 12,
dans lequel la première face (24) de la plaque support (20) est munie d'une couche de revêtement (2), la couche de revêtement (2) présentant un revêtement (4) et une couche de colle (6) et la couche de revêtement (2) présentant une pluralité de trous (8).

14. Procédé selon la revendication 13,
dans lequel la couche de colle (6) de la couche de revêtement (2) est activée et est collée à la plaque support (20).

15. Procédé selon la revendication 13 ou 14,
dans lequel la couche de revêtement (2) est orientée de sorte qu'au moins quelques-uns des trous (8) sont reliés à un canal (22) ou à l'une des rainures (28, 34; 36, 38).

16. Procédé selon l'une des revendications 13 à 15,
dans lequel la seconde face (26) de la plaque support (20) est munie d'une couche de contre-traction (2).

17. Procédé selon la revendication 16,
dans lequel il est appliqué une couche de revêtement en tant que couche de contre-traction (2).

18. Procédé selon l'une des revendications 13 à 17,
dans lequel au moins un des bords latéraux de la plaque support (20) est muni d'un revêtement, de préférence d'une couche de revêtement (2).

19. Procédé selon l'une des revendications 13 à 18,
dans lequel un non tissé (40) est placé entre la couche de revêtement (2) et la plaque support (20).

20. Procédé selon l'une des revendications 13 à 19,
dans lequel un non tissé (40) est disposé entre la couche de contre-traction (2) et la plaque support (20).

21. Procédé selon l'une des revendications 13 à 20,
dans lequel un non tissé (40) est appliqué sur la face de la couche de contre-traction (2), détournée de la plaque support (20).

22. Procédé selon l'une des revendications 13 à 21,
dans lequel la couche support (2) est fabriquée par un procédé
- dans lequel il est appliqué sur un revêtement (4) une couche de colle (6),
- dans lequel la couche de colle (6) est activée partiellement et est reliée au revêtement (4) et
- dans lequel le revêtement (4) et la couche de colle (6) sont munis à l'état relié de trous (6).

23. Procédé selon la revendication 22,
dans lequel avant l'application de la couche de colle (6), le revêtement (4) est doublé sur les deux faces d'une matière stratifiée (10, 12).

24. Procédé selon la revendication 22 ou 23,
dans lequel la couche de colle (6) est appliquée sensiblement en pleine surface sous forme de losanges ou en tant que non tissé.

25. Procédé selon l'une des revendications 22 à 24,
dans lequel la couche de colle (6) est laminée, moulée ou pulvérisée.

26. Procédé selon l'une des revendications 22 à 25,
dans lequel les trous (8) sont ménagés dans le revêtement (4) et la couche de colle (6) par une perforation, un perçage, par un aiguilletage, par découpe ou par un traitement au laser.

27. Procédé selon la revendication 26,
dans lequel les trous (8) sont ménagés dans une forme librement sélectionnable en particulier comme trous ronds ou comme fentes dans le revêtement (4) et la couche de colle (6).

28. Panneau avec des propriétés d'absorption acoustique,
- avec une plaque support (20),
- des canaux (22) disposés dans la plaque support (20), qui relient une première face (24) de la plaque support (20) à une seconde face (26) de la plaque support (20), et
- avec des premières rainures (28) et des secondes rainures (34) disposées dans la première face (24) de la plaque support (20),
**caractérisé en ce que**
- les premières rainures (28) sont orientées dans une première direction, la première direction s'étendant sous un premier angle compris entre 10° et 45° par rapport à l'un des bords latéraux (30, 32) de la plaque support (20),
- les secondes rainures (34) sont orientées dans une seconde direction dans un angle compris entre 30° et 45° par rapport à l'un des bords latéraux respectifs (30, 32) de la plaque support (20) et
- les premiers rainures (28), les secondes rainures (34) et les canaux (22) sont disposés les uns par rapport aux autres de sorte que les canaux (22) sont reliés respectivement à l'une des premières rainures (28) et l'une des secondes rainures (34) dans une zone de croisement des premières et secondes rainures (28, 34).

29. Panneau selon la revendication 28,
**caractérisé en ce que** la plaque support (20) se compose de bois ou d'un matériau de bois, en particulier d'un panneau de particules, d'une plaque "Oriented Strand Board" (panneau à copeaux orientés), d'un panneau de fibres de densité moyenne, d'un panneau de fibres hautement densifiées, d'un panneau de fibres dures, d'une plaque de contreplaqué ou d'un panneau de particules lié anorganiquement, en particulier la plaque support (20) se composant de matière synthétique ou d'une plaque composite en plâtre.

30. Panneau selon la revendication 28 ou 29,
**caractérisé en ce que** le matériau de la plaque support (20) présente des propriétés ignifuges.

31. Panneau selon l'une des revendications 28 à 30,
**caractérisé en ce que** les premières rainures (28) sont orientées sensiblement parallèles entre elles.

32. Panneau selon l'une des revendications 28 à 31,
**caractérisé en ce que** les secondes rainures (34) sont orientées respectivement sensiblement parallèles entre elles.

33. Panneau selon l'une des revendications 28 à 32,
**caractérisé en ce que** la première direction et la seconde direction sont orientées l'une par rapport à l'autre selon un angle droit.

34. Panneau selon l'une des revendications 28 à 33,
**caractérisé en ce que**
- la seconde face (26) de la plaque support (20) est munie de troisièmes rainures (36), les troisièmes rainures (36) étant orientées dans une troisième direction,
- les canaux (22) et les troisièmes rainures (36) étant disposés les uns par rapport aux autres de sorte qu'au moins quelques-uns des canaux (22) sont reliés à au moins une rainure (36).

35. Panneau selon la revendication 34,
**caractérisé en ce que**
- la seconde face (26) de la plaque support (20) est munie de quatrièmes rainures (38), les quatrièmes rainures (38) étant orientées dans une quatrième direction et la quatrième direction étant orientée suivant un angle par rapport à la troisième direction,
- les canaux (22), les troisièmes rainures (36) et les quatrièmes rainures (38) étant disposés les uns par rapport aux autres de sorte qu'au moins quelques-uns des canaux (22) sont reliés à au moins une rainure (36, 38).

36. Panneau selon la revendication 34 ou 35,
**caractérisé en ce que** les troisièmes rainures (36) sont orientées respectivement sensiblement parallèles entre elles.

37. Panneau selon la revendication 35 ou 36,
**caractérisé en ce que** les quatrièmes rainures (38) sont orientées respectivement sensiblement parallèles entre elles.

38. Panneau selon la revendication 36 ou 37,
**caractérisé en ce que** la troisième direction et la quatrième direction sont orientées l'une par rapport à l'autre selon un angle droit.

39. Panneau selon l'une des revendications 36 à 38,
**caractérisé en ce que** la troisième direction et/ou la quatrième direction s'étendent selon un angle supérieur à 10°, de préférence selon un angle supérieur à 30°, en particulier selon un angle de 45° par rapport à l'un des bords latéraux (30, 32) de la plaque support (20).

40. Panneau selon l'une des revendications 28 à 39,
**caractérisé en ce qu'**au moins quelques-unes des rainures (28, 34; 36, 38) sont disposées de sorte qu'au moins sur quelques-unes des zones d'intersection entre deux rainures (28, 34; 36, 38), il est disposé un canal (22).

41. Panneau selon l'une des revendications 28 à 40,
**caractérisé en ce que** les canaux (22) présentent un diamètre qui est supérieur à la largeur des rainures (28, 34; 36, 38).

42. Panneau selon l'une des revendications 28 à 41,
**caractérisé en ce qu'**au moins quelques-unes des rainures (28, 34; 36, 38) présentent au moins partiellement une profondeur variable.

43. Panneau selon l'une des revendications 28 à 42,
**caractérisé en ce qu'**au moins quelques-unes des rainures (28, 34; 36, 38) présentent une largeur variable.

44. Panneau selon l'une des revendications 28 à 43,
**caractérisé en ce** les rainures (28, 34; 36, 38) ont une forme en section transversale rectangulaire ou trapézoïdale.

45. Panneau selon l'une des revendications 28 à 44,
**caractérisé en ce qu'**au moins l'une des deux faces (24, 26) est munie d'une couche de peinture.

46. Panneau selon l'une des revendications 28 à 45,
**caractérisé en ce que** la première face (24) de la plaque support (20) est munie d'une couche de revêtement (2), la couche de revêtement (2) présentant un revêtement (4) et une couche de colle (6), et la couche de revêtement (2) présentant une pluralité de trous (8).

47. Panneau selon la revendication 46,
**caractérisé en ce que** la couche de colle (6) de la couche de revêtement (2) est collée à la plaque support (20).

48. Panneau selon la revendication 46 ou 47,
**caractérisé en ce que** la couche de revêtement (2) est orientée de sorte qu'au moins quelques-uns des trous (8) sont reliés à un canal (22) et/ou l'une des rainures (28, 34; 36, 38).

49. Panneau selon l'une des revendications 46 à 48,
**caractérisé en ce que** la seconde face (26) de la plaque support (20) présente une couche de contre-traction (2).

50. Panneau selon la revendication 49,
**caractérisé en ce qu'**il est prévu une couche de revêtement en tant que couche de contre-traction (2).

51. Panneau selon l'une des revendications 28 à 50,
**caractérisé en ce qu'**au moins l'un des bords latéraux (30, 32) de la plaque support (20) est muni d'un revêtement, de préférence d'une couche de revêtement (2), en particulier selon l'une des revendications 37 à 46.

52. Panneau selon l'une des revendications 28 à 51,
**caractérisé en ce qu'**un non tissé (40) est disposé entre la couche de revêtement (2) et la plaque support (20).

53. Panneau selon l'une des revendications 28 à 52,
**caractérisé en ce qu'**un non tissé (40) est disposé entre la couche de contre traction (2) et la plaque support (20).

54. Panneau selon l'une des revendications 28 à 53,
**caractérisé en ce qu'**un non tissé (40) est disposé sur la face détournée de la plaque support (20), de la couche de contre-traction (2).

55. Panneau selon l'une des revendications 46 à 54,
**caractérisé en ce que** la couche de revêtement (2) est fabriquée selon un procédé
- dans lequel il est appliqué sur un revêtement (4) une couche de colle (6),
- dans lequel la couche de colle (6) est activée partiellement et est reliée au revêtement (4) et
- dans lequel le revêtement (4) et la couche de colle (6) sont munis à l'état relié de trous (8).

56. Panneau selon la revendication 55,
dans lequel avant l'application de la couche de colle (6), le revêtement (4) est doublé sur les deux faces d'une matière stratifiée (10, 12).

57. Panneau selon la revendication 55 ou 56,
dans lequel la couche de colle (6) est appliquée sensiblement en pleine surface sous forme de losanges ou en tant que non tissé.

58. Panneau selon l'une des revendications 55 à 57,
dans lequel la couche de colle (6) est laminée, moulée ou vaporisée.

59. Panneau selon l'une des revendications 55 à 58,
dans lequel les trous (8) sont ménagés dans le revêtement (4) et la couche de colle (6) par une perforation, un perçage, par aiguilletage, par découpe ou par un traitement au laser.

60. Panneau selon la revendication 59,
dans lequel les trous (8) sont ménagés dans une forme librement sélectionnable en particulier comme trous ronds ou comme fentes dans le revêtement (4) et la couche de colle (6).
